# EUROPÄISCHE PATENTSCHRIFT

(11) **EP 3 339 533 B1**
(45) Veröffentlichungstag und Bekanntmachung des Hinweises auf die Patenterteilung: **29.01.2020**
(21) Anmeldenummer: 16205599.0
(22) Anmeldetag: 21.12.2016
(51) Int. Cl.: E04G 5/06

(54) **BEFESTIGUNGSKONSOLE FÜR GERÜSTBRETTER**
FIXING BRACKET FOR BATTENS
CONSOLE DE FIXATION POUR PLATEAUX D'ÉCHAFAUDAGE

(43) Veröffentlichungstag der Anmeldung: 27.06.2018
(73) Patentinhaber: Tobler AG, 9424 Rheineck (CH)
(72) Erfinder: Kuster, Timo, 9424 Rheineck (CH); Stäheli, Jan, 9424 Rheineck (CH); Tamer, Hasim, 8280 Kreuzlingen (CH)
(74) Vertreter: Hepp Wenger Ryffel AG

(56) Entgegenhaltungen:
- CA-A1- 2 643 539
- DE-A1-102013 206 583
- JP-U- S5 112 429
- JP-U- S5 194 123
- JP-Y1- S5 234 814
- US-B1- 8 905 292

## Beschreibung

Die vorliegende Erfindung betrifft eine Befestigungskonsole für Gerüstbretter gemäss dem Oberbegriff des unabhängigen Anspruchs. Aus dem Stand der Technik sind unterschiedliche Befestigungskonsolen bekannt, die alternativ als Innenkonsole bekannt sind. Typischerweise sind derartige Befestigungskonsolen Zubehör für ein Gerüst, welches es ermöglichen soll, ein bestehendes Gerüst zu verbreitern, bzw. den Abstand zwischen einem Gerüst und beispielsweise einer Hauswand zu verringern. Damit soll einerseits die Sicherheit für die Arbeiter erhöht werden, andererseits soll der Zugang beispielsweise zum Gebäude erleichtert werden.

Derartige Konsolen sind beispielsweise aus der DE 2010359 U1 bekannt. Diese Konsole weist aber Nachteile auf, wie ungenügender Verdrehschutz oder Sicherung gegen Aushub. Im Stand der Technik wurden diese Nachteile erkannt und versucht, diese zu beheben. Dies führte zur Entwicklung einer Konsole gemäss der DE 10 2011 008 315. Die aus der DE 10 2011 008 315 bekannte Befestigungskonsole weist an ihrem hinteren Ende ein U-Profil auf. Das U-Profil ist an seinem der Konsole abgewandten Ende mit einem Haken ausgerüstet, der in eingehängtem Zustand unter eine Quertraverse greifen soll. Damit soll ein unbeabsichtigtes Abheben der Konsole verhindert werden.

Die aus der DE 10 2011 008 315 bekannte Konsole weist aber weiterhin beträchtliche Nachteile auf. So kann die Konsole beispielsweise am Gerüst eingehängt werden, ohne den Haken in Angriff zu bringen. Daher muss nach jedem Einhängen der Konsole kontrolliert werden, ob der Haken eingehängt ist, um die Sicherheit der Arbeiter zu gewährleisten. Ein horizontales Verdrehen der Konsole kann ebenfalls nicht verhindert werden. Dies führt dazu, dass der Monteur zusätzliche Schritte unternehmen muss, um einerseits das richtige Einhängen der Konsole zu kontrollieren und andererseits diese gegen Verdrehen zu sichern, beispielsweise mit einem Gerüstbrett. Dies macht das Arbeiten mit dieser Konsole unsicher und gefährlich.

Weiter offenbart die JP S51 12429 U eine Befestigungskonsole mit den Merkmalen des Oberbegriffs des Anspruchs 1.

Es daher Aufgabe der vorliegenden Erfindungen diese und/oder weitere Nachteile des Standes der Technik zu beheben. Insbesondere soll eine Befestigungskonsole bereitgestellt werden, die einfach zu fertigen, sicher in der Handhabe bei der Montage und sicher im Gebrauch ist.

Diese Aufgabe wird durch die in dem unabhängigen Patentanspruch 1 definierte Befestigungskonsole gelöst. Weitere vorteilhafte Ausführungsformen ergeben sich aus den abhängigen Patentansprüchen.

Eine erfindungsgemässe Befestigungskonsole für Gerüstbretter zur lösbaren Verbindung mit einem Anschlusselement eines Vertikalrahmens umfasst einen Auslegearm zur Aufnahme eines Gerüstbrettes. Der Auslegearm weist eine Längsachse auf. Die Längsachse erstreckt sich im Wesentlichen zentral durch den Auslegearm. Die Befestigungskonsole weist eine Haltevorrichtung zur Befestigung der Befestigungskonsole an dem Anschlusselement des Vertikalrahmens auf. Die Haltevorrichtung umfasst ein Abschlusselement und einen Eingriffshaken.

In einer Endposition der Befestigungskonsole ist der Eingriffshaken oben an der Haltevorrichtung angeordnet. Dabei befindet sich die Haltevorrichtung definitionsgemäss am hinteren Ende der Befestigungskonsole. Die Längsachse des Auslegearmes erstreckt sich somit definitionsgemäss ebenfalls vom hinteren Ende in Richtung vorderes Ende der Befestigungskonsole. Der Eingriffshaken umfasst das Aufnahmeelement senkrecht zu der Längsachse des Auslegearmes um mehr als 180°, vorzugsweise um mehr als 270°. Der Eingriffshaken weist ein nach unten gerichtetes Eingriffsende auf.

In der vorliegenden Beschreibung wird verschiedentlich Bezug genommen auf unterschiedliche Lagen oder Positionsbezeichnungen wie oben, unten, hinten und vorne. Definitionsgemäss handelt es sich hierbei um Lagebezeichnungen in der erfindungsgemässen Endlage der Befestigungskonsole im eingebauten Zustand. Dabei bedeutet hinten der Bereich oder die Richtung zum Vertikalrahmen hin und vorne die entgegengesetzte Richtung, d.h. vom Vertikalrahmen weg.

Dies ermöglicht ein sicheres und einfaches Verbinden der Befestigungskonsole mit dem Anschlusselement. Insbesondere ermöglicht diese Ausgestaltung, dass der Eingriffshaken eine Öffnung des Aufnahmeelementes durchdringt und sicher gehalten ist.

Der Eingriffshaken weist eine Auflagekontur auf, die in Wirkverbindung mit dem Anschlusselement bringbar ist. Somit kann eine definierte Verbindung / Auflage geschaffen werden.

Vorzugsweise ist das Eingriffsende derart angeordnet, dass die Befestigungskonsole in einer zu der Endposition der Befestigungskonsole gedrehten Lage mit dem Anschlusselement des Vertikalrahmens in Eingriff bringbar ist, und zwar derart, dass nach einer Drehung der Befestigungskonsole in die Endposition die Befestigungskonsole aufgrund der Gravitation am Anschlusselement durch den Eingriffshaken mit einer Auflagekontur gehalten ist.

Damit ist eine sichere und dauerhafte Verbindung hergestellt. Diese ist Manipulationssicher und einseitig einsehbar, so, dass die sichere Verbindung optisch kontrolliert werden kann.

Zur Verdrehsicherung ist ein zum Eingriffshaken beabstandetes Anschlagelement vorgesehen.

Mit einem Anschlagelement kann die Endlage definitiv fixiert die Befestigungskonsole in dieser Endlage positioniert werden. Eine anforderungsgemässe Ausrichtung des Befestigungselementes ist ermöglicht.

Vorzugsweise ist der Eingriffshaken in einer Ebene angeordnet die senkrecht zur Längsachse ausgerichtet ist, d.h. die Längsachse bildet die Normale auf der Ebene des Eingriffshakens. Diese Ebene erstreckt sich im Wesentlichen durch den gesamten Eingriffshaken mit dem Eingriffsende.

Durch die Anordnung des Eingriffshakens in dieser Ebene wird ein spezieller Bewegungsablauf zum Einhängen der Befestigungskonsole am Anschlusselement erzwungen. Die Befestigungskonsole muss damit um die Längsachse verdreht am Anschlusselement eingehängt werden.

Der Eingriffshaken ist vorzugsweise derart ausgebildet, dass die Befestigungskonsole in einer zu der Endposition der Befestigungskonsole um mindestens 150° und vorzugsweise um mindestens 180° um eine zur Längsachse der Befestigungskonsole gedrehten Lage mit dem Anschlusselement des Vertikalrahmens in Eingriff bringbar ist. Vorzugsweise ist die Befestigungskonsole nur in dieser gedrehten Lage in mit dem Anschlusselement in Eingriff bringbar.

Damit ist zum Ein- und Aushängen der Befestigungskonsole eine bestimmte Verdrehung gefordert. Damit ist ein versehentliche Lösen durch typisch auf dem Bau auftretende Stösse verhindert.

Der Eingriffshaken und das Abschlusselement sind einstückig gefertigt. Dies erleichtert die Produktion und senkt die Kosten der Herstellung.

Das Anschlagelement weist eine Kontur auf, wobei die Kontur des Anschlagelementes derartig ausgebildet ist, dass sie das Rohr um mehr als die Hälfte seines Umfanges umfasst. Damit ist eine genügend grosse Anschlagfläche bereitgestellt.

Vorzugsweise weist das Anschlagelement eine Kontur auf, die derart ausgebildet ist, dass sie sich in der Endposition in Richtung des Rohres des Vertikalrahmens einseitig über eine Distanz von mindestens dem ganzen Durchmesser des Rohres des Vertikalrahmens erstreckt.

Die Befestigungskonsole ist damit zusätzlich stabilisiert und zumindest einseitig gegen Verdrehen gesichert.

Vorzugsweise erstreckt sich das Anschlagelement in Bezug auf die Längsachse des Auslegearms auf der gegenüberliegenden Seite wie das Eingriffsende des Eingriffshakens. Das heisst, eine Öffnung des Hakens und eine Öffnung des Anschlagelementes weisen in entgegengesetzte Richtungen in Bezug auf eine in der Endlage vertikale Ebene.

Dies ermöglicht eine zusätzliche Sicherung in Bezug auf Verdrehen der Befestigungskonsole.

In einer bevorzugten Ausführungsform ist die Kontur des Anschlagelementes derart ausgebildet, dass sie im Wesentlichen komplementär zum Rohr des Vertikalrahmens ist. Vorzugsweise entspricht die Kontur des Anschlagelementes im Wesentlichen dem Aussendurchmesser des Rohres des Vertikalrahmens oder ist etwas grösser ausgebildet, beispielsweise können sich die Durchmesser im Bereich von 1mm bis 5mm unterscheiden.

Es wäre aber ebenfalls vorstellbar, dass die Kontur derart ausgebildet ist, dass sie im Wesentlichen nur drei Berührungspunkte mit dem Rohr aufweist, so könnte beispielsweise je eine Lasche beidseitig des Rohres und eine mittlere Anschlagfläche das Anschlagelement bilden.

Vorzugsweise ist die Befestigungskonsole derart ausgebildet, dass ein Hakenabstand der Auflagekontur zu einer in der Endposition horizontalen Eben durch die Längsachse grösser als ein Endabstand des Eingriffsendes zu der horizontalen Ebene. Der Abstand des Eingriffsendes wird dabei an seinem vordersten Punkt gemessen. Dabei wird der Hakenabstand so definiert, dass die Kontur des Hakens in einer zur Längsachse parallelen Ebene mit einem horizontalen Abstand zur Längsachse, der im Wesentlichen dem halben horizontalen Abstand des Eingriffsendes zur Längsachse entspricht, gemessen. Diese Ebene steht senkrecht auf der horizontalen Ebene.

Dies ermöglicht ein sicheres Halten sowie eine gute Führung beim Einhängen der Befestigungskonsole.

Vorzugsweise entspricht der Hakenabstand mindestens dem 1.1-fachen des Endabstandes.

Damit sind minimale Erfordernisse an die Sicherheit gewährleistet.

In einer bevorzugten Ausführungsform ist das Eingriffsende zu einer in der Endposition der Befestigungskonsole vertikalen Ebene durch die Längsachse parallel beabstandet angeordnet. Die seitlichen Konturen des Eingriffsendes können ebenso parallel zu dieser Ebene sein.

Eine einfache Fertigung und hohe Sicherheit ist dadurch ermöglicht.

Vorzugsweise sind die Auflagekontur und das Eingriffsenden im Wesentlich n in einer zur Längsachse senkrechten Ebene angeordnet.

Die Auflagekontur ist als gerade Kontur ausgebildet.

Am Auslegearm der Befestigungskonsole kann ein Sicherungselement zum Rückhalten eines auf der Befestigungskonsole angebrachten oder aufzubringendem Gerüstbrettes angeordnet sein.

Damit ist es möglich, dass zur Sicherung des Gerüstbrettes keine zusätzlichen Massnahmen notwendig sind. Andererseits ist durch Einlegen des Gerüstbrettes die Position der Befestigungskonsole zusätzlich gesichert.

Der Auslegearm der Befestigungskonsole kann als Hohlprofil und insbesondere als rundes Rohr ausgebildet sein. Andere Querschnitte von Hohlprofilen aber ebenso konventionelle T- oder H-Profile sowie U-Profile wären ebenfalls vorstellbar. Die Ausbildung als Rohr ermöglicht eine einfache Fertigung und stellt eine erhöhte Stabilität bereit.

Sowohl das Abschlusselement, der Eingriffshaken als auch das Anschlagelement können je aus einem Blech gefertigt sein, was allerdings keinen Teil der Erfindung darstellt. Zur Stabilisierung können ebenso Stabilisierungselemente aus Blechen vorgesehen sein. Das Sicherungselement kann ebenso aus einem Blech gefertigt sein.

Dies ermöglicht eine einfache und genaue Fertigung. Beispielsweise können alle Bleche als Laserschnittteile gefertigt werden. Vorzugsweise weisen die Bleche an ihren Schnittstellen Eingriffselemente zur Positionierung und/oder zur einfachen Fertigung auf. Alternativ ist es ebenso vorstellbar, zwei oder mehrere Elemente gemeinsam als Biegeteil zu fertigen, beispielsweise das Anschlagelement gemeinsam mit Zwischenstück zur Beabstandung des Anschlagelementes oder das Abschlusselement gemeinsam mit dem Eingriffshaken.

Vorzugsweise sind die einzelnen Elemente jedoch miteinander und mit dem Auslegearm verschweisst, wobei jedoch das Abschlusselement und der Eingriffshaken erfindungsgemäß immer einstückig gefertigt sind.

Je nach gewünschtem Vorteil, beispielsweise Genauigkeit oder Kosten ist eine der Varianten zu bevorzugen.
- Figur 1:: Eine perspektivische Darstellung einer erfindungsgemässen Befestigungskonsole von schräg vorne
- Figur 2:: Eine perspektivische Darstellung der erfindungsgemässen Befestigungskonsole gemäss der Figur 1 von schräg hinten
- Figur 3:: Eine orthogonale Ansicht der Befestigungskonsole aus der Figur 1 von hinten
- Figur 4:: Eine Ansicht einer Befestigungskonsole an einem Vertikalrahmen

Figur 1 zeigt eine erfindungsgemässe Befestigungskonsole 100 umfassend einen Auslegearm 1, eine Haltevorrichtung 2, ein Anschlagelement 23, ein Zwischenstück 25 und ein Sicherungselement 3. Das Sicherungselement 3 ist vorne am Auslegearm 1 mit einer Schweissung befestigt. Das Sicherungselement 3 besteht vorliegend aus einem abgekanteten Blech. Durch den Auslegearm 1 erstreckt sich eine Längsachse L. Am hinteren Ende des Auslegearms 1 ist eine Haltevorrichtung 2 befestigt. Die Haltevorrichtung 2 ist vorliegend mit einer Schweissung am Auslegearm 1 befestigt (siehe dazu ebenfalls Figur 2). Die Haltevorrichtung 2 umfasst einen Eingriffshaken 22 mit einem Eingriffsende 221 und einer Auflagekontur 222. Das Eingriffsende 221 ist nach unten gerichtet. Die Auflagekontur 222 ist als ebene Fläche ausgebildet. Die Befestigungskonsole 100 weist ebenso ein Anschlagelement 23 auf, welches mit einem Zwischenstück 25 ebenfalls am Auslegearm 1 befestigt ist. Diese drei Elemente sind miteinander verschweisst. Sowohl das Zwischenstück 25 als auch das Anschlagelement 23 sind aus einem Blech gefertigt. Der Eingriffshaken 22 ist mit einem Anschlusselement eines Vertikalrahmens in Eingriff bringbar. Dazu wird die Befestigungskonsole 100 um ihre Längsachse L gedreht. Nach der Drehung um die Längsachse L zeigt das Eingriffsende 221 nach oben und kann im Anschluss von unten in ein Anschlusselement eines Vertikalrahmens eingeführt werden. Nach dem Einführen des Eingriffsendes 221 in das Anschlusselement kann die Befestigungskonsole nach oben bewegt werden. Mit einer Drehbewegung entlang der Kontur des Eingriffshakens 22 ist die Befestigungskonsole 100 in die hier dargestellte Endposition bringbar.

Figur 2 zeigt die Befestigungskonsole 100 gemäss der Figur 1 in einer perspektivischen Darstellung von hinten. Dabei ist das Abschlusselement 21 sichtbar, welches innerhalb des Auslegearmes 1 angeordnet ist. Das Abschlusselement 1 ist mit dem Eingriffshaken 22 einstückig ausgebildet und bildet zusammen mit dem Eingriffshaken 22 die Haltevorrichtung 2. Die Haltevorrichtung 2 ist mit einer Schweissung innerhalb des Auslegearms 1 befestigt.

Figur 3 zeigt eine orthogonale Ansicht der Befestigungskonsole aus der Figur 1 von hinten. Zentral des Abschlusselementes 21 ist die Längsachse L eingezeichnet (siehe dazu ebenfalls Figur 1). Wie zu Figur 2 erläutert ist das Abschlusselement 21 mit dem Eingriffshaken 22 einstückig ausgebildet und bildet die Haltevorrichtung 2. Die Eingriffshaken 22 weisen ein Eingriffsende 221 auf. Zwischen dem Eingriffsende 221 und der Längsachse L ist ein vertikaler Endabstand A1 eingezeichnet. Der Eingriffshaken weist zudem eine Auflagekontur 222 auf, welche im Wesentlichen zwischen dem Abschlusselement 21 und dem Eingriffsende 221 ausgebildet ist. Die Auflagekontur 222 ist als ebene Fläche gestaltet. Von der Auflagekontur 222 ist ein Hakenabstand A2 vertikal zu einer Ebene durch die Längsachse L eingezeichnet. Der Hakenabstand A2 ist vorliegend ca. einen Drittel länger als der Endabstand A1.

Figur 4 zeigt eine Befestigungskonsole 100 an einem Vertikalrahmen 200. Die Befestigungskonsole 100 ist mit ihrem Eingriffshaken 22 in Eingriff mit einem Anschlusselement 201 des Vertikalrahmens 200. Der Vertikalrahmen 200 weist mehrere Anschlusselemente 201 auf. Der Übersichtlichkeit halber ist nur eines bezeichnet. Die Befestigungskonsole ist zugleich mit ihrem Anschlagelement 23 in Eingriff mit einer Vertikalstrebe des Vertikalrahmens 200. Das Anschlagelement 23 umfasst dabei die Vertikalstrebe des Vertikalrahmens 200. Die Vertikalstrebe des Vertikalrahmens 200 ist vorliegend mit einem runden Querschnitt ausgebildet. Eine zu diesem Querschnitt im Wesentlichen komplementäre Ausbildung findet sich am Anschlagelement 23 (siehe dazu Figur 1). Andere Querschnittsformen der Vertikalstrebe sind vorstellbar. Das Anschlagelement 23 ist dann entsprechend ausgebildet.

## Patentansprüche

1. Befestigungskonsole (100) für Gerüstbretter zur lösbaren Verbindung an einem Anschlusselement eines Vertikalrahmens, umfassend einen Auslegearm (1) mit einer Längsachse (L) zur Aufnahme eines Gerüstbrettes und eine Haltevorrichtung (2) zur Befestigung der Befestigungskonsole (100) an dem Anschlusselement, wobei die Haltevorrichtung (2) ein Abschlusselement (21) und einen Eingriffshaken (22) umfasst, wobei in einer Endposition der Befestigungskonsole (100) der Eingriffshaken (22) an der Haltevorrichtung (2) oben angeordnet ist und wobei der Eingriffshaken (22) senkrecht zu der Längsachse (L) das Anschlusselement um mehr als 180° umfasst, wobei der Eingriffshaken (22) ein nach unten gerichtetes Eingriffsende (221) und eine Auflagekontur (222) aufweist, die in Wirkverbindung mit dem Anschlusselement bringbar ist, wobei zur Verdrehsicherung ein zum Eingriffshaken (100) beabstandetes Anschlagelement (23) vorgesehen ist, wobei das Anschlagelement (23) eine Kontur umfasst, wobei die Kontur des Anschlagelementes derartig ausgebildet ist, dass sie in einer Endposition ein Rohr des Vertikalrahmens um mehr als die Hälfte seines Umfanges umfasst, **dadurch gekennzeichnet, dass** das Abschlusselement (21) und der Eingriffshaken (22) einstückig gefertigt sind, wobei das Abschlusselement (21) im Auslegearm(1) angeordnet ist, wobei die Auflagekontur (222) als ebene Fläche ausgebildet ist.

2. Befestigungskonsole (100) nach Anspruch 1, **dadurch gekennzeichnet, dass** die Kontur des Anschlagelements (23) derart ausgebildet ist, dass sie sich in der Endposition in Richtung des Rohres des Vertikalrahmens einseitig über eine Distanz von mindestens dem ganzen Durchmesser des Rohres des Vertikalrahmens erstreckt.

3. Befestigungskonsole (100) nach Anspruch 2, **dadurch gekennzeichnet, dass** die Kontur des Anschlagelementes (23) im Wesentlichen komplementär zum Rohr des Vertikalrahmens ausgebildet ist.

4. Befestigungskonsole (100) nach einem der Ansprüche 1 bis 3, **dadurch gekennzeichnet, dass** ein Hakenabstand (A2) der Auflagekontur (222) zu einer in der Endposition der Befestigungskonsole (100) horizontalen Ebene durch die Längsachse (L) grösser ist als ein Endabstand (A1) des Eingriffsendes (221) zu der horizontalen Ebene.

5. Befestigungskonsole (100) nach Anspruch 4, **dadurch gekennzeichnet, dass** der Hakenabstand (A2) der Auflagekontur (222) zu der horizontalen Ebene mindestens 1.1 mal grösser ist als der Endabstand (A1) des Eingriffsendes (221) zu der horizontalen Ebene.

6. Befestigungskonsole (100) nach einem der Ansprüche 1 bis 5, **dadurch gekennzeichnet, dass** das Eingriffsende (221) zu einer in der Endposition der Befestigungskonsole (100) vertikalen Ebene durch die Längsachse (L) parallel beabstandet angeordnet ist.

7. Befestigungskonsole (100) nach einem der Ansprüche 1 bis 6, **dadurch gekennzeichnet, dass** die Auflagekontur (222) und das Eingriffsende (221) im Wesentlichen in einer zur Längsachse (L) senkrechten Ebene angeordnet sind.

8. Befestigungskonsole (100) nach einem der Ansprüche 1 bis 7, **dadurch gekennzeichnet, dass** am Auslegearm (1) ein Sicherungselement (3) zum Rückhalten des Gerüstbrettes angeordnet ist.

9. Befestigungskonsole (100) nach einem der Ansprüche 1 bis 8, **dadurch gekennzeichnet, dass** der Auslegearm (1) als Rohr ausgebildet ist.

## Claims

1. A mounting bracket (100) for scaffolding boards for a detachable connection to a connecting element of a vertical frame, comprising a cantilever arm (1) with a longitudinal axis (L) for receiving a scaffolding board and a holding device (2) for fastening the mounting bracket (100) to the connecting element, wherein the holding device (2) comprises a terminating element (21) and an engagement hook (22), wherein in an end position of the mounting bracket (100) the engaging hook (22) is arranged at the top of the holding device (2) and wherein the engaging hook (22) encompasses the connecting element by more than 180° perpendicular to the longitudinal axis (L), wherein the engaging hook (22) has a downwardly directed engaging end (221) and a support contour (222), which can be brought into operative connection with the connecting element, a stop element (23) spaced apart from the engagement hook (100) being provided to prevent rotation, the stop element (23) comprising a contour, the contour of the stop element being designed in such a way that, in an end position, it encompasses a tube of the vertical frame by more than half its circumference, **characterized in that** the end element (21) and the engagement hook (22) are manufactured in one piece, the end element (21) being arranged in the extension arm (1), the support contour (222) being formed as a flat surface.

2. The mounting bracket (100) according to claim 1, **characterized in that** the contour of the stop element (23) is designed in such a way that, in the end position, it extends in the direction of the tube of the vertical frame on one side over a distance of at least the entire diameter of the tube of the vertical frame.

3. The mounting bracket (100) according to claim 2, **characterized in that** the contour of the stop element (23) is substantially complementary to the tube of the vertical frame.

4. The mounting bracket (100) according to one of claims 1 to 3, **characterized in that** a hook spacing (A2) of the support contour (222) to a horizontal plane through the longitudinal axis (L) in the end position of the mounting bracket (100) is greater than an end spacing (A1) of the engagement end (221) to the horizontal plane.

5. The mounting bracket (100) according to claim 4, **characterized in that** the hook spacing (A2) of the support contour (222) to the horizontal plane is at least 1.1 times greater than the end spacing (A1) of the engagement end (221) to the horizontal plane.

6. The mounting bracket (100) according to one of claims 1 to 5, characterized that the engagement end (221) is arranged parallel to a vertical plane through the longitudinal axis (L) in the end position of the mounting bracket (100).

7. The mounting bracket (100) according to one of claims 1 to 6, **characterized in that** the support contour (222) and the engagement end (221) are arranged substantially in a plane perpendicular to the longitudinal axis (L).

8. The mounting bracket (100) according to one of claims 1 to 7, **characterized in that** a securing element (3) for retaining the scaffolding board is arranged on the extension arm (1) .

9. The mounting bracket (100) according to one of claims 1 to 8, **characterized in that** the extension arm (1) is designed as a tube.

## Revendications

1. Console de fixation (100) pour planches d'échafaudage pour une connexion amovible à un élément de liaison d'un cadre vertical, comprenant un bras en porte-à-faux (1) avec un axe longitudinal (L) pour recevoir une planche d'échafaudage et un dispositif de maintien (2) pour fixer le support de fixation (100) à l'élément de liaison, le dispositif de maintien (2) comprenant un élément terminal (21) et un crochet d'engagement (22), dans laquelle, dans une position finale de la console de fixation (100), le crochet d'engagement (22) est disposé au sommet du dispositif de maintien (2) et dans laquelle le crochet d'engagement (22) s'engage autour de l'élément de connexion par plus de 180° perpendiculairement à l'axe longitudinal (L), le crochet d'engagement (22) ayant une extrémité d'engagement (221) orientée vers le bas et un contour de support (222), qui peut être mis en liaison active avec l'élément de liaison, un élément d'arrêt (23) espacé du crochet d'engagement (100) étant prévu pour empêcher la rotation, l'élément d'arrêt (23) présentant un contour, le contour de l'élément d'arrêt étant ainsi conçu, en ce que, dans une position finale, il entoure un tube du cadre vertical sur plus de la moitié de sa circonférence, **caractérisé en ce que** l'élément terminal (21) et le crochet d'engagement (22) sont réalisés en une seule pièce, l'élément terminal (21) étant disposé dans le bras en porte-à-faux (1), le contour du support (222) étant formé sous forme de surface plane.

2. Console de fixation (100)selon la revendication 1, **caractérisée en ce que** le contour de l'élément d'arrêt (23) est conçu de telle sorte qu'en position finale, il s'étend d'un côté en direction du tube du cadre vertical sur une distance au moins égale au diamètre total du tube du cadre vertical.

3. Console de fixation (100) selon la revendication 2, **caractérisée en ce que** le contour de l'élément d'arrêt (23) est sensiblement complémentaire du tube du cadre vertical.

4. Console de fixation (100)selon l'une des revendications 1 à 3, **caractérisée en ce qu'**un espacement de crochet (A2) du contour de support (222) par rapport à un plan horizontal passant par l'axe longitudinal (L) dans la position finale de l'équerre de fixation (100) est supérieur à un espacement final (A1) de l'extrémité d'engagement (221) au plan horizontal.

5. Console de fixation (100) selon la revendication 4, **caractérisé en ce que** l'espacement de crochet (A2) du contour de support (222) par rapport au plan horizontal est au moins 1,1 fois supérieur à l'espacement final (A1) de l'extrémité d'engagement (221) par rapport au plan horizontal.

6. Console de fixation (100) selon l'une des revendications 1 à 5, **caractérisée en ce que** l'extrémité d'engagement (221) est disposée parallèlement à un plan vertical passant par l'axe longitudinal (L) dans la position finale de la console de fixation (100)

7. Console de fixation (100) selon l'une des revendications 1 à 6, **caractérisée en ce que** le contour de support (222) et l'extrémité d'engagement (221) sont disposés sensiblement dans un plan perpendiculaire à l'axe longitudinal (L).

8. Console de fixation (100) selon l'une des revendications 1 à 7, **caractérisée en ce qu'**un élément de fixation (3) pour retenir la planche d'échafaudage est disposé sur le bras en porte-à-faux (1).

9. Console de fixation (100) selon l'une des revendications 1 à 8, **caractérisée en ce que** le bras porte-à-faux (1) est réalisé en forme de tube.
